# EUROPÄISCHE PATENTSCHRIFT

(11) **EP 0 354 445 B1**
(45) Veröffentlichungstag und Bekanntmachung des Hinweises auf die Patenterteilung: **28.12.1994**
(21) Anmeldenummer: 89114173.1
(22) Anmeldetag: 01.08.1989
(51) Int. Cl.: H01H 33/66

(54) **Schaltkammer eines Vakuumschalters**
Arc chamber for a vacuum switch
Chambre de coupure d'un interrupteur à vide

(30) Priorität: 06.08.1988 DE 8810063 U
(43) Veröffentlichungstag der Anmeldung: 14.02.1990
(73) Patentinhaber: AEG Sachsenwerk GmbH, D-93053 Regensburg (DE)
(72) Erfinder: Stegmüller, Karl, Dipl.-Ing., D-8401 Wiesent (DE)
(74) Vertreter: Breiter, Achim, Dipl.-Ing.

(56) Entgegenhaltungen:
- DE-A- 2 007 676
- DE-A- 3 501 603
- DE-U- 8 212 546
- FR-A- 2 038 481
- US-A- 3 082 307

## Beschreibung

Die Erfindung betrifft eine Schaltkammer eines Vakuumschalters gemäß dem Oberbegriff des Patentanspruchs.

Eine bekannte Schaltkammer dieser Art (DE-A-20 07 676) umschließt in einem ein Isolierrohr aufweisenden Gehäuse einen ortsfesten Kontakt an einem feststehenden Kontaktbolzen, der zentral ein scheibenförmiges Abschlußstück durchgreift. Dieses Abschlußstück ist im äußeren Randbereich nach Art einer Halbwelle ausgeformt und mit seinem äußeren Schnittkantenende stumpf auf die Stirnseite des Isolierrohres aufgelötet. Das Innere Schnittkantenende des Abschlußteils ist an der Mantelfläche des feststehenden Kontaktbolzens befestigt, der die Schaltkammer trägt. Dem ortsfesten Kontakt steht ein beweglicher Kontakt gegenüber, der ebenfalls an einem Kontaktbolzen festgesetzt ist, welcher mittels eines Faltenbalges und eines Abschlußdeckels vakuumdicht mit dem anderen Ende des Isolierrohres verbunden ist. Der bewegliche Kontakt berührt in der eingeschalteten Stellung unter der Kraft einer Kontaktkraftfeder den ortsfesten Kontakt. Das Abschlußteil am feststehenden Kontaktbolzen ist zusätzlich mit einem äußeren Membrandeckel versehen, so daß dieser Abschlußteil eine hohle Endplatte bildet. In den so gebildeten Hohlraum ist ein elastomeres Material, wie Gummi, Polyurethan oder dergleichen eingefüllt, das Stöße dämpft und Prellerscheinungen verringert, die beim Einschalten auftreten. Der äußere Membrandeckel dient der Versteifung des Abschlußteils, wozu auch das Füllmaterial im Hohlraum beiträgt. Im praktischen Betrieb werden daher noch immer beachtliche Kräfte über die Abschlußplatte auf das Isolierrohr übertragen, wodurch besonders die kleinflächige Verbindungsstelle zwischen dem Abschlußteil und dem Isolierrohr mechanisch stark belastet wird.

Der Erfindung liegt die Aufgabe zugrunde, bei einer Schaltkammer gemäß dem Oberbegriff des Anspruchs Maßnahmen zu treffen, durch welche elastische Verformungen und die damit verbundenen Beanspruchungen auf niedrige Werte begrenzt bleiben.

Die Lösung dieser Aufgabe erfolgt gemäß der Erfindung durch die Merkmale des Patentanspruches.

Bei diesem Aufbau ist das Abschlußteil aufgrund seiner wenigstens eine ganze Welle aufweisenden Verformung trotz seiner geringen Federkonstanten ein elastisches Bauteil. Treten entsprechend große Schwingungen auf, dann werden die daraus resultierenden Kräfte nicht von dem Abschlußteil am feststehenden Kontaktbolzen allein, sondern zusätzlich von dem dort angeordneten Puffer abgefangen, der dann direkt mit dem Keramikrohr zusammenwirkt. Es gelingt so, eine weitgehende mechanische Entkopplung des Gehäuses, wodurch die auf den ortsfesten Kontakt vor allem beim Einschalten einwirkenden Stoßbelastungen nicht oder nur in geringem Maße auf die Bauteile und Verbindungsstellen des Gehäuses übertragen werden. Die gewählte Ausführung ist außerdem auch unempfindlich gegen die bei großen Kurzschlußströmen in mehrphasigen Netzen in seitlicher Richtung zur Achse der Schaltkammer wirkenden Kräfte.

Die Erfindung ist nachfolgend anhand der Zeichnungen eines Ausführungsbeispiels näher erläutert.

Es zeigen:
Fig. 1 einen Schnitt durch eine erfindungsgemäße Schaltkammer und
Fig. 2 die Befestigung eines Abschlußteils.

Die Schaltkammer besteht aus einem beweglichen Kontakt 1, und einem ortsfesten Kontakt 2, dessen ortsfester Kontaktbolzen 3 nach Figur 1 über eine Schraubverbindung 11 mit einer Traverse 7 verbunden ist. Die Kontakte 1, 2 sind von einem Gehäuse umgeben, das aus zwei Keramikrohren 5a, 5b und einem dazwischen angeordneten Mantelrohr 6 aus Metall besteht. Das Gehäuse ist über das Abschlußteil 4 mit dem ortsfesten Kontaktbolzen 3 verbunden. Auf der Seite des beweglichen Kontaktes 1 wird die Kammer durch einen Abschlußdeckel 16 und einen Faltenbalg 17 vakuumdicht verschlossen. Eine Führungsbuchse 8 stützt den Kontaktbolzen 1a des beweglichen Kontakts 1. Die Führungsbuchse 8 ist im Stützkörper 9 gelagert.

In Figur 2 ist eine Ausführungsform des Abschlußteils 4 mit einem Querschnitt in Gestalt einer einfachen Welle dargestellt. Das Abschlußteil 4 ist mit seinem äußeren Schnittkanten-Ende 4a an der Stirnfläche 14 des Keramikrohres 5 befestigt, während es am inneren Schnittkanten-Ende 4b ebenfalls mit seiner Stirnseite an der Mantelfläche 12 des Kontaktbolzens 3 befestigt ist. In Figur 1 ist besonders für Schaltkammern mit großem Durchmesser ein mehrwelliges Abschlußteil 4 dargestellt. Dabei unterliegen die Verbindungsstellen aber denselben Kriterien, wie bei Figur 2. Es ist besonders vorteilhaft, wenn die Länge der neutralen Faser des Abschlußteils wenigstens 1,5 mal länger als die lineare Entfernung a zwischen der äußeren Befestigungssteile und der Mantelfläche 12 des Kontaktbolzens 3 beträgt. Eine solche Formgebung gestattet auch das Auffangen von in seitlicher oder verdrehender Richtung wirkenden Kräften auf den ortsfesten Kontakt 2, ohne das Gehäuse zu gefährden.

Es ist besonders vorteilhaft, daß das Abschlußteil 4 nicht nur eine wellige Form hat, sondern daß es jeweils mit der Stirnseite an den Anschlußstücken 5a bzw. 3 befestigt ist. Bezüglich der Befestigungsstelle mit dem Keramikrohr 5a können auf diese Weise die auf Grund der unterschiedlichen Wärmedehnungskoeffizienten des Keramikmaterials und des Werkstoffs für das Abschlußteil entstehenden Schrumpfspannungen in niedrigen Grenzen gehalten werden. Diese Schrumpfspannungen nehmen mit dem Verhältnis der Dicken s des Abschlußteils 4 zur Dicke t des Keramikrohres 5a ab. Außerdem bedeutet die stirnseitige Befestigung an beiden Enden des Abschlußteils 4 eine gewisse Gelenkigkeit derselben. Durch diese Gelenkigkeit wird die Federkonstante des Abschlußteils 4 niedriger als bei einer Befestigung, die einer starren Einspannung entspricht. Die Befestigung des Abschlußteils 4 mit dem Kontaktbolzen 3 sichert außerdem noch die bei asymmetrischen Belastungen unter großen Kurzschlußströmen möglichen Verstellkräfte im Sinne einer leichten Drehung des Kontaktbolzens um das Abschlußteil 4.

Das Abschlußteil 4 ist trotz seiner geringen Federkonstanten ein elastisches Bauteil. Damit das Gehäuse nicht durch geringe Erschütterungen auf- und abschwingt, ist zwischen der Führungsbuchse 8 und dem Stützkörper 9 ein elastischer Stützring 15 spaltfrei angeordnet. Außerdem ist um den ortsfesten Kontaktbolzen ein Puffer 10 angeordnet, gegen den das Gehäuse vorzugsweise mit dem äußeren Rand des Keramikrohrs 5a bei elastischen Ausschlägen anschlagen kann. Durch diesen Puffer werden solche elastischen Verformungen begrenzt und somit dafür gesorgt, daß die damit verbundenen Beanspruchungen auf niedrige Werte begrenzt bleiben.

## Patentansprüche

1. Schaltkammer eines Vakuumschalters mit einem wenigstens ein Isolierrohr (5a, 5b) aufweisenden Gehäuse, mit einem ortsfesten Kontakt (2) an einem Kontaktbolzen (3), der über ein wellig geformtes Abschlußteil (4), das mit dem äußeren Schnittkantenende (4a) an der Stirnseite (14) des Isolierrohres (5a, 5b) und mit dem inneren Schnittkantenende (4b) an der Mantelfläche (12) dieses Kontaktbolzens (3) befestigt ist, die Schaltkammer trägt, mit einem beweglichen Kontakt (1) an einem Kontaktbolzen (1a), der über einen Faltenbalg (17) und einen Abschlußdeckel (16) vakuumdicht mit dem Isolierrohr (5a, 5b) verbunden ist, wobei der bewegliche Kontakt (1) in der eingeschalteten Stellung stirnseitig unter der Kraft einer Kontaktkraftfeder den ortsfesten Kontakt (2) berührt, und mit stoßdämpfenden Mitteln im Bereich des welligen Abschlußteils (4), dadurch gekennzeichnet, daß das Abschlußteil (4) wenigstens eine volle Welle besitzt, daß der Kontaktbolzen (1a) des beweglichen Kontakts (1) in einer Buchse (8) geführt ist, die in einem festen Stützkörper (9) gelagert ist, daß zwischen die Buchse (8) und den Stützkörper (9) ein elastischer Stützring (15) spaltfrei eingebaut ist und daß um den Kontaktbolzen (3) des ortsfesten Kontakts (2) ein Puffer (10) angeordnet ist, der mit der benachbarten Stirnfläche (14) des Keramikrohres (5) derart zusammenwirkt, daß die Stirnfläche (14) bei elastischen Ausschlägen gegen den Puffer (10) ausschlägt.

## Claims

1. Switch chamber of a vacuum switch, having a housing comprising at least one insulating tube (5a, 5b); having a fixed contact (2) on a contact pin (3), which carries the switch chamber via a corrugated closing member (4), which is fixed by the outer cut edge (4a) to the end face (14) of the insulating tube (5a, 5b) and by the inner cut edge (4b) to the surface (12) of said contact pin (3); having a moving contact (1) on a contact pin (1a), which is connected in a vacuum-tight manner via a gasket (17) and a sealing cover (16) to the insulating tube (5a, 5b), wherein the end of the moving contact (1) in the switched-on position touches the fixed contact (2) under the force of a contact spring; and having impact-damping means in the region of the corrugated closing member (4), characterised in that the closing member (4) has at least one complete corrugation, in that the contact pin (1a) of the moving contact (1) is guided in a bush (8) mounted in a fixed support body (9), in that between the bush (8) and the support body (9) a resilient support ring (15) is fitted without a gap, and in that a buffer (10) is disposed about the contact pin (3) of the fixed contact (2), the buffer cooperating with the adjacent end face (14) of the ceramic tube (5) in such a manner that the end face (14) hits the buffer (10) when resiliently deflected.

## Revendications

1. Chambre de commutation d'un interrupteur à vide avec un coffret présentant au moins un tube isolant (5a, 5b), avec un contact stationnaire (2) sur un boulon de contact (3) qui porte la chambre de commutation par l'intermédiaire d'une pièce d'obturation (4) ondulée qui est fixée par l'extrémité extérieure (4a) de l'arête de coupe à la face frontale (14) du tube isolant (5a, 5b) et avec l'extrémité inférieure (4b) de l'arête de coupe à la surface d'enveloppe (12) de ce boulon de contact 3, avec un contact mobile (1) sur un boulon de contact (1a) qui est relié, de manière étanche au vide, par un soufflet (17) et un couvercle d'obturation (16), au tube isolant (5a, 5b), le contact mobile (1) en position enclenchée touchant, par la face frontale sous la force d'un ressort de contact, le contact stationnaire (2), et avec des moyens amortisseurs de chocs dans la zone de la pièce d'obturation ondulée (4), caractérisée en ce que la pièce d'obturation (4) dispose au moins d'une ondulation entière, que le boulon de contact (1a) du contact mobile (1) est guidé dans une douille (8) qui est logée dans un corps d'appui (9), qu'entre la douille (8) et le corps d'appui (9), il est inséré une bague d'appui (15) élastique sans interstice et qu'il est disposé, autour du boulon de contact (3) du contact stationnaire (2), un tampon (10) qui coopère avec la surface frontale voisine (14) du tube céramique (5) de manière que la surface frontale (14) bute contre le tampon (10) en cas de déviation élastique.
